# EUROPÄISCHE PATENTSCHRIFT

(11) **EP 1 691 454 B1**
(45) Veröffentlichungstag und Bekanntmachung des Hinweises auf die Patenterteilung: **30.11.2011**
(21) Anmeldenummer: 06100580.7
(22) Anmeldetag: 19.01.2006
(51) Int. Cl.: H01R 13/629

(54) **Elektrischer Steckverbinder mit Verriegelungsklammern**
Electrical connector with locking hooks
Connecteur électrique avec crochets de fermeture

(30) Priorität: 11.02.2005 DE 202005002106 U
(43) Veröffentlichungstag der Anmeldung: 16.08.2006
(73) Patentinhaber: Weidmüller Interface GmbH & Co. KG, 32758 Detmold (DE)
(72) Erfinder: Drewes, Martin, 33098, Paderborn (DE)
(74) Vertreter: Dantz, Jan Henning

(56) Entgegenhaltungen:
- DE-A1- 10 006 433
- DE-A1- 10 120 846
- DE-A1- 10 209 686

## Beschreibung

Die vorliegende Erfindung betrifft einen elektrischen Steckverbinder nach dem Oberbegriff des Anspruchs 1.

Steckverbinder sind in verschiedensten Ausführungsformen bekannt.

So ist in der DE 102 09 686 A1 ein elektrischer Steckverbinder gezeigt und beschrieben, bei dem in jedem Schenkel einer U-förmigen Handhabe eine metallische Verriegelungsklammer einliegt, wobei jeder Schenkel eine entsprechend geformte Aufiiahme aufweist. Die Verriegelungsklammern sind somit integraler Bestandteil der Handhabe, während die Anpreßkräfte, mit denen das Gehäuseober- und - unterteil aneinander gedrückt sind, durch die Elastizitätskräfte einer zwischen den Gehäuseteilen angeordneten Gummidichtung erzeugt werden, denen gegenüber die Verriegelungsklammern ein Widerlager bilden. Ergänzend federn auch die Klemmen.

Des weiteren ist ein gattungsgemäßer elektrischer Steckverbinder aus der EP 0 731 534 A2 bekannt. Hier sind zur Aufnahme der Verriegelungsklammern in den sich gegenüber liegenden Schenkeln einer U-förmigen Handhabe aus Kunststoff Taschen vorgesehen, in denen jeweils eine Verriegelungsklammer einliegt, wobei die zugeordnete Tasche so bemessen ist, daß die zwei Schenkel der Verriegelungsklammer gegeneinander bewegbar sind. Die Schenkel der U-förmigen Handhabe sind so ausgebildet, daß sie zumindest einen Schenkel der jeweiligen Verriegelungsklammer vollständig überdecken und gemeinsam auf einem Lagerzapfen des Gehäuseunterteils schwenkbar gelagert sind.

Die Herstellung und Montage eines solchen Steckverbinders gestaltet sich jedoch recht aufwendig insbesondere dann, wenn neben dem ersten auch der zweite Schenkel der Verriegelungsklammer in dem zugeordneten Schenkel der Handhabe fixiert ist. Darüber hinaus muss die Handhabe entsprechend den einzusetzenden Verriegelungsklammem konfiguriert sein, so daß er für anders geformte Klammern, insbesondere auch anders dimensionierte, praktisch nicht verwendet werden kann.

Es ist daher auch bekannt, die Verriegelungsklammem mit der Handhabe einteilig aus Metall zu fertigen, wobei ein ergänzendes Kunststoffgriffteil vorgesehen sein kann. Eine derartige Lösung zeigt die weiter gattungsgemäße DE 101 20 846 A12. An dieser Lösung ist nachteilig, dass zwei relativ dünne Lagerarme des einen Lagerschenkels gemeinsam ein Drehlager für einen Verriegelungszapfen bilden, wobei der eine Lagerarm ergänzend federnd ausgebildet ist. Der eine Lagerarm benötigt als relativ filigranes Bauteil zwingend einen stabilisierenden Anschlag und ist auch nicht dazu in der Lage, allein die Lagerung am Zapfen sicherzustellen. Es ist daher notwendig, einen weiteren Lagerarm vorzusehen, der zur Lagerung beiträgt. Nachteilig ist auch, dass die Federkraft auf einen Federschenkel allein konzentriert wird, so dass dieser hoch belastet wird.

Vorteilhafter erscheint insofern die Lösung der DE 100 06 433 A1, in der die Lagerung durch einen einzigen Lagerarm erfolgt und ein Sicherungszapfen, der selbst keine Lagerfunktion übernimmt, den Zapfen in der Lagerausnehmung des stabileren Lagerarmes gegen Ausfallen sichert. Dieser Sicherungszapfen ist allerdings relativ ungünstig angeordnet und wird daher bei der Betätigung leicht beschädigt. Die Sicherungskräfte werden durch eine Gummidichtung in Kombination mit einer federnden Wirkung der Verriegelungsbügel erzeugt, die allerdings hinsichtlich der Federkraft relativ undefiniert ist. Zusätzlich ist die Lösung fertigungstechnisch (stanztechnisch) eher ungünstig.

Die Erfindung hat daher ausgehend von der gattungsgemäßen DE 100 06 433 A1 die Aufgabe, bei Übernahme der Lagerung des Verriegelungsbügels an einem einzigen Lagerarm mit Sicherungszapfen, wie sie aus der DE 100 06 433 bekannt ist, die dort gezeigte Handhabe derart weiterzubilden, dass eine erhöhte Stabilität und ein definiertes federndes Sichern der Steckverbindung durch die Verriegelungsklemmen selbst erreicht werden.

Diese Aufgabe wird durch einen elektrischen Steckverbinder gelöst, der die Merkmale des Anspruchs 1 aufweist.

Danach sind die Verriegelungsklammem jeweils als Omegafedern ausgebildet, der eine der beiden freien Schenkel der Omegafeder weist eine Lagerausnehmung auf und vom Endbereich des anderen freien Schenkels her erstreckt sich ein Sicherungszapfen in Richtung des Gelenkzapfens und der Lagerausnehmung des ersten freien Schenkels, der weitgehend parallel oder ganz parallel zum Grundschenkel ausgebildet ist und der zum Sichern des Gelenkzapfens gegen ein Ausfallen dient. Die Omegafedern sichern in Kombination mit einer Gummidichtung zwischen den Steckverbinderteilen eine definierte Federkraft zum Verriegeln der zwei Steckverbinderteile. Sowohl die Montage einfach durch Aufrasten der Handhabe auf die Schwenkzapfen als die Handhabung im Betrieb sind einfach und besonders kostengünstig. Die Sicherungszapfen sind jeweils auf einfache Weise gegen Beschädigungen geschützt, da sie separat zu den freien Schenkeln der Omegafedern ausgebildet sind und vorzugsweise innerhalb der Omegafeder oder an deren Rand liegen und diese quasi nach außen "verschließen". Die Sicherungszapfen sind nicht Teil des Drehgelenkes. Sie tragen nicht zur Verrieglung bei und nehmen dabei keine Kräfte auf. Die beiden freien Schenkel und der Sicherungszapfen werden jeweils lappenartig aus einer den Verriegelungshebel bildenden Platte herausgeschnitten. Die Herstellung ist damit zwar nach wie vor in diesem Bereich eher aufwendig, sie resultiert aber nach der erfindungsgemäßen Ausgestaltung in einer besonders sicheren Funktionsweise.

Vorteilhafte Ausbildungen der Erfindung sind in den Unteransprüchen angegeben.

Ein Ausführungsbeispiel der Erfindung wird nachfolgend anhand der beigefügten Zeichnungen beschrieben. Es zeigen:
- Fig. 1a-c: drei aufeinanderfolgende Schritte beim Zusammenstecken und Verriegeln zweier Steckverbinderteile eines Steckverbinders;
- Fig. 2a,b: weitere Schritte, insbesondere des Aufrastens des Verriegelungsbügels in einer Seitenansicht (aus einem Schnitt durch den Verriegelungszapfen); und
- Fig. 3: eine perspektivische Ansicht eines Verriegelungsbügels.

Fig. 1a-c zeigen jeweils einen elektrischen Steckverbinder 1 mit einem ersten Steckverbinderteil 2 und einem mittels einer Handhabe 3 daran verriegelbaren zweiten Steckverbinderteil 4. Die Steckverbinderteile weisen jeweils Gehäuse 5, 6 mit Durchführungen 7 für Kabel auf. In die Gehäuse 5, 6 können Steckerstifte und/oder Buchsen, Steckermodule und dgl. eingesetzt sein, um elektrische Verbindungen zwischen Leitern zu realisieren.

Die Darstellung der Fig. 1 ist nicht einschränkend zu verstehen. Im Gebrauch kann die Ausrichtung der beiden Steckverbinderteile beliebiger Art sein.

Die Handhabe 3 ist einstückig aus einem Metallblech gestanzt und geformt.

Sie weist (siehe Fig. 3) zwei seitliche Verriegelungsklammen 8, 9 als Längsschenkel auf und einen die beiden Verriegelungsklammem verbindenden Grundschenkel 10, an den sich einstückig ein abgewinkelter Griffabschnitt 11 anschließt.

Die Verriegelungsklammem sind omegaartig geformt bzw. als Omegafedern mit zwei freien Schenkeln 15, 16 und dem Grundschenkels als Teil der Omegafeder ausgebildet, wobei die freien Schenkel 15, 16 am Grundschenkel 10 ansetzen. An dem ersten Steckverbinderteil 2 sind zwei Gelenkzapfen 12 mit breiterem Kopfabschnitt 13 (Fig. 1, 2) ausgebildet, die zur Lagerung der Verriegelungsklammem 8, 9 an diesem Steckverbinderteil dienen.

Die eigentliche Verriegelung erfolgt an korrespondierenden Riegelzapfen 14 am korrespondiereden zweiten Steckverbinderteil 4.

Hierzu weist der eine der beiden freien Schenkel 15, 16 der Omegafeder eine Lagerausnehmung 17 auf (siehe auch Fig. 3). Vom anderen freien Schenkel 16 her erstreckt sich ein Sicherungszapfen 18 in Richtung des Gelenkzapfens 12 und der Lagerausnehmung 17, der allein zum Sichern des Gehlenkzapfens 12 gegen ein Ausfallen dient, der aber - wie aus Fig. 2 ersichtlich - beim Verriegeln keine Lagerfunktion übernimmt, da der Lagerzapfen 12 beim Verriegeln nur in der Lagerausnehmung 17 - die derart allein die Lagerung übernimmt - und nicht an dem Sicherungszapfen 18 anliegt. Die Verbreiterung 19 am freien Ende des Sicherungszapfens dient der leichteren Fertigung und zur Stabilisierung des Sicherungszapfens in sich, nicht aber der Übernahme einer Lagerfunktion.

Ergänzend schafft der Sicherungszapfen 18 blattfederartig auf einfachste Weise eine definierten Anlagebereich 20 für die Rastzapfen 14 am gegenüberliegenden Federschenkel 16. Er liegt dabei geschützt innerhalb der Omegafeder.

Zur Montage wird die Handhabe lediglich auf die Schwenkzapfen 18 aufgerastet (Fig. 2a).

Beim Verriegeln werden sodann zunächst nach Art der Fig. 1 die beiden Steckverbinderteile 2, 4 zusammengesteckt. Sodann wird die Handhabe 3 als Ganzes verschwenkt, wobei sich die beiden Omegafederartigen Verriegelungsklammem 8, 9 jeweils in sich als ganzes aufweiten. Da derart die Federwirkung über die gesamte Omegafeder hinweg - insbesondere im hinteren Grundschenkelbereich - gegeben ist, wird nicht wie beim Stand der Technik ein einzelner Federschenkel allein so stark belastetet, dass er einen sichernden Anschlag benötigt. Auch benötigt das Gelenk am Gelenkzapfen 12 nicht zwei Gelenkarme sondern nur einen einzigen stabförmigen Gelenkarm und eine Sicherungsfeder 18, die nur sichert, aber keine Lagerfunktion hat.

Sowohl die Montage einfach durch Aufrasten der Handhabe 3 auf die Gelenkzapfen 12 (Fig. 2a, 2b) als die Handhabung im Betrieb (Fig. 1a-c) sind einfach und besonders kostengünstig.

### Bezugszeichenliste

- Steckverbinder: 1
- erstes Steckverbinderteil: 2
- Handhabe: 3
- zweites Steckverbinderteil: 4
- Gehäuse: 5, 6
- Durchführungen: 7
- Verriegelungsklammen: 8, 9
- Grundschenkel: 10
- Griffabschnitt: 11
- Gelenkzapfen: 12
- Kopfabschnitt: 13
- Riegelzapfen: 14
- freie Schenkel: 15, 16
- Lagerausnehmung: 17
- Sicherungszapfen: 18
- Verbreiterung: 19
- Anlagebereich: 20

## Patentansprüche

1. Elektrischer Steckverbinder (1)
a) mit einem ersten Steckverbinderteil (2) und einem mittels einer Handhabe (3) daran verriegelbaren zweiten Steckverbinderteil (4),
b) wobei die Handhabe (3) U-förmig gestaltet ist und zwei seitliche Verriegelungsklammen (8, 9) als Längsschenkel und einen die beiden Verriegelungsklammern (8, 9) verbindenden Grundschenkel (10) aufweist,
c) wobei an dem ersten Steckverbinderteil (2) zwei Gelenkzapfen (12) ausgebildet sind, die zur Lagerung der Vernegelungsklammern (8, 9) dienen und wobei an dem zweiten Steckverbinderteil (4) korrespondierende Riegelzapfen (14) zum Verriegeln der Verriegelungsklammern (8, 9) ausgebildet sind,
**dadurch gekennzeichnet, dass**
d) die Verriegelungsklammern jeweils als Omegafedern ausgebildet mit zwei freien Schenkeln (15, 16) ausgebildet sind, die am Grundschenkel (10) ansetzen, wobei der eine der beiden freien Schenkel (15, 16) der Omegafeder eine Lagerausnehmung (17) aufweist,
e) sich vom Endbereich des anderen freien Schenkel (16) her ein Sicherungszapfen (18) in der Richtung des Gelenkzapfens 12 und der Lagerausnehmung (17) des ersten freien Schenkels (15) erstreckt, der weitgehend parallel oder ganz parallel zum Grundschenkel (10) ausgebildet ist und der zum Sichern des Gehlenkzapfens (12) gegen ein Ausfallen dient.

2. Elektrischer Steckverbinder nach Anspruch 1, **dadurch gekennzeichnet, dass** der Sicherungszapfen innerhalb der Omegafedern liegt oder diese nach außen abschließt.

3. Elektrischer Steckverbinder nach einem der vorstehenden Ansprüche, **dadurch gekennzeichnet, dass** am freien Ende des Sicherungszapfens (18) eine Verbreiterung (19) ausgebildet ist.

4. Elektrischer Steckverbinder nach einem der vorstehenden Ansprüche, **dadurch gekennzeichnet, dass** sich an den Grundschenkel (10) der Handhabe (3) einstückig ein Griffabschnitt (11) anschließt.

5. Elektrischer Steckverbinder nach einem der vorstehenden Ansprüche, **dadurch gekennzeichnet, dass** zwischen dem einen freien Schenkel (15) und dem Sicherungszapfen ein Anlagebereich (20) für die Rastzapfen (14) ausgebildet ist.

6. Elektrischer Steckverbinder nach einem der vorstehenden Ansprüche, **dadurch gekennzeichnet, dass** die Handhabe (3) aus einem Metallblech gefertigt und einstückig ausgebildet ist.

## Claims

1. An electrical plug-in connector (1)
a) with a first plug-in connector part (2) and a second plug-in connector part (4) which can be locked thereon by means of an actuating lever (3),
b) the actuating lever (3) being U-shaped and having two lateral locking clamps (8, 9) as longitudinal arms and a base arm (10) connecting the two locking clamps (8, 9),
c) with two pivot pins (12) being formed on the first plug-in connector part (2) which serve for mounting the locking clamps (8, 9), and with corresponding locking pins (14) for locking the locking clamps (8, 9) being formed on the second plug-in connector part (4),
**characterised in that**
d) the locking clamps are each formed as omega springs with two free arms (15, 16) which start at the base arm (10), the one of the two free arms (15, 16) of the omega spring having a bearing cutout (17),
e) a securing pin (18) extending from the end region of the other free arm (16) in the direction of the pivot pin (12) and of the bearing cutout (17) of the first free arm (15), which securing pin is formed largely parallel or entirely parallel to the base arm (10) and which serves to secure the pivot pin (12) against dropping out.

2. An electrical plug-in connector according to Claim 1, **characterised in that** the securing pin lies within the omega springs or closes them off to the outside.

3. An electrical plug-in connector according to one of the preceding claims, **characterised in that** a widened section (19) is formed at the free end of the securing pin (18).

4. An electrical plug-in connector according to one of the preceding claims, **characterised in that** a handle section (11) adjoins the base arm (10) of the actuating lever (3) in one piece.

5. An electrical plug-in connector according to one of the preceding claims, **characterised in that** a contact region (20) for the locking pin (14) is formed between the one free arm (15) and the securing pin.

6. An electrical plug-in connector according to one of the preceding claims, **characterised in that** the actuating lever (3) is manufactured from a metal sheet and is formed in one piece.

## Revendications

1. Connecteur électrique (1)
a) avec une première partie de connecteur (2) et une deuxième partie de connecteur (4) verrouillable sur celle-ci au moyen d'une manette (3),
b) dans lequel ladite manette (3) est configurée en forme de U et présente deux crochets de verrouillage (8, 9) latéraux en tant que branches longitudinales et une branche de base (10) reliant les deux crochets de verrouillage (8, 9),
c) dans lequel sur la première partie de connecteur (2), deux pivots (12) sont réalisés qui servent au montage des crochets de verrouillage (8, 9), et dans lequel sur la deuxième partie de connecteur (4), des boulons d'arrêt (14) correspondants sont réalisés pour verrouiller les crochets de verrouillage (8, 9), **caractérisé en ce que**
d) les crochets de verrouillage sont respectivement réalisés sous forme de ressorts oméga avec deux branches (15, 16) libres attaquant au niveau de la branche de base (10), dans lequel l'une des deux branches (15, 16) libres du ressort oméga présente un évidement formant palier (17),
e) à partir de la zone d'extrémité de l'autre branche (16) libre, une tige de blocage (18) s'étend en direction du pivot (12) et de l'évidement formant palier (17) de la première branche (15) libre qui est réalisée largement en parallèle ou entièrement en parallèle à la branche de base (10) et qui sert à bloquer le pivot (12) pour empêcher tout détachement.

2. Connecteur électrique selon la revendication 1, **caractérisé en ce que** la tige de blocage se trouve à l'intérieur des ressorts oméga ou qu'elle les termine vers l'extérieur.

3. Connecteur électrique selon l'une quelconque des revendications précédentes, **caractérisé en ce qu'**un élargissement (19) est réalisé à l'extrémité libre de la tige de blocage (18).

4. Connecteur électrique selon l'une quelconque des revendications précédentes, **caractérisé en ce que** la branche de base (10) de la manette (3) est suivie de façon solidaire d'une portion formant poignée (11).

5. Connecteur électrique selon l'une quelconque des revendications précédentes, **caractérisé en ce qu'**entre ladite une branche (15) libre et la tige de blocage est réalisée une zone de butée (20) pour le boulon d'arrêt (14).

6. Connecteur électrique selon l'une quelconque des revendications précédentes, **caractérisé en ce que** la manette (3) est réalisée à partir d'une tôle métallique et de façon solidaire.
